# EUROPÄISCHE PATENTSCHRIFT

(11) **EP 0 693 449 B1**
(45) Veröffentlichungstag und Bekanntmachung des Hinweises auf die Patenterteilung: **24.09.1997**
(21) Anmeldenummer: 95109171.9
(22) Anmeldetag: 14.06.1995
(51) Int. Cl.: B65H 29/68

(54) **Bogenbremse im Ausleger einer Druckmaschine**
Sheet brake in the delivery device of a printing machine
Frein de feuilles dans le dispositif de sortie d'une machine à imprimer

(30) Priorität: 22.07.1994 DE 4426036
(43) Veröffentlichungstag der Anmeldung: 24.01.1996
(73) Patentinhaber: MAN Roland Druckmaschinen AG, 63075 Offenbach (DE)
(72) Erfinder: Haas, Hanns-Otto, D-63150 Heusenstamm (DE)
(74) Vertreter: Marek, Joachim, Dipl.-Ing.

(56) Entgegenhaltungen:
- DE-A- 3 007 249
- DE-A- 3 437 584
- DE-A- 4 221 927

## Beschreibung

Die Erfindung betrifft eine Bogenbremse im Ausleger einer Druckmaschine gemäß dem Oberbegriff des Hauptanspruches.

Eine Bogenbremse dieser Art ist aus der DE 2 811 963 C2 bekannt. Gemäß dieser Schrift ist die Bogenbremse als Saugwalze mit eingearbeiteten Saugkammern und integrierter Saugluftzuführung ausgeführt. Die Saugwalzen werden über separate Antriebsräder angetrieben. In einer weiteren Ausfuhrung ist auf die Saugwalzen jeweils ein separater Saugkörper mit Saugluftzuführung aufsteckbar, der auf einer Traverse abgestützt ist. Die kompletten Saugwalzen sind je nach Betriebsart (Schön- oder Widerdruck) mit schmaler oder breiter Ausführung austauschbar.

Eine weitere, insbesondere für Schön- und Widerdruck geeignete Bogenbremse als Saugwalze ist aus der DE 3 437 584 A1 bekannt, die dem Oberbegriff des Anspruchs 1 entspricht. Die Saugwalze besitzt seitlich zur Umfangsfläche radial verlaufende Ausnehmungen sowie eine im oberen Segmentbereich der Saugwalze angeordnete Luftaustrittsöffnungen.

Nachteilig bei oben genannten Lösungen ist es, daß bei Umstellung von Schön- auf Widerdruck, bei Umstellung auf einen anderen Bedruckstoff oder bei Verschleiß ein kompletter Wechsel der Saugwalze erforderlich ist. Dies bedingt Stillstandszeiten und bedarf eines größeren Aufwandes.

Aus der DE 4 221 927 A1 ist eine weitere Bogenbremse bekannt, die auf einer Trägerwelle axial verstellbare Saugkörper aufweist. Der Saugkörper besitzt umfangsseitig Saugdüsen, die kurzzeitig mit Saugluft beaufschlagbar sind. Die Trägerwelle besitzt einen längs angeordneten Steuerschlitz für die Saugluft und darauf angeordnet ein konzentrisch drehbares, axial unverschiebbares perforiertes Saugkörperrohr. Auf dem Saugkörperrohr sind radial zusammensteckbare Saugkörpersegmente konzentrisch angeordnet und zwischen den Saugkörpersegmenten sind das Saugrohr in axialer Richtung umschließende Faltenbälge angeordnet.

Nachteilig ist dabei, daß diese Lösung durch die Teilvielfalt relativ aufwendig ist. Die umlaufenden Faltenbälge müssen luftdicht sein, da sonst ein Leistungsabfall der Saugluft zu verzeichnen ist.

Aufgabe der Erfindung ist es, eine Lösung zu entwickeln, die einen schnellen Wechsel der Bogenbremse gestattet und eine ausreichende Bremswirkung bei allen Bedruckstoffen und Betriebsarten gewährleistet.

Gelöst wird dies durch den kennzeichnenden Teil des Hauptanspruches. Eine Weiterbildung ergibt sich aus dem Unteranspruch.

Die erfindungsgemäße Lösung gestattet einen schnellen Wechsel des Saugringelementes, ohne die Saugwalze komplett zu wechseln. Je nach Betriebsatt und nach Sujet (Schön- oder Widerdruck) oder Bedruckstoff (Papier oder Karton) oder auch bei kratzempfindlichen Bedruckstoffen können verschieden breite Saugringelemente auf einem Walzengrundkörper konzentrisch aufgesteckt werden. Bei Verschleiß ist lediglich ein Austausch des Saugringelementes erforderlich.

Die Erfindung soll an einem Ausführungsbeispiel näher erläutert werden. Dabei zeigen:
- Fig. 1: eine Seitenansicht einer Bogenbremse,
- Fig. 2: eine Draufsicht der Fig. 1,
- Fig. 3: ein Saugringelement, zweiteilig ausgebildet,
- Fig. 4: eine Vorderansicht eines breiten Saugringelementes,
- Fig. 5: eine Vorderansicht eines schmalen Saugringelementes.

Gemäß Fig. 1 ist dem Auslagestapel eines Bogenauslegers eine in den Seitengestellwänden gelagerte Antriebswelle 1 in Förderrichtung 14 eines Kettensystems 13 vorgeordnet. Parallel zur Antriebswelle 1 ist quer zur Förderrichtung 14 eine Traverse 2 angeordnet, die ebenfalls in den Seitengestellwänden fixiert ist. Auf der Antriebswelle 1 und der Traverse 2 sind axial verschiebbar mehrere Bogenbremsen angeordnet, welche zum Abbremsen und Straffen eines Bogens 15 dienen.

Eine Bogenbremse besteht im wesentlichen aus einem auf der Antriebswelle 1 formschlüssig fixierten Saugwalzengrundkörper 6, der in einem Gehäuse 3 aufgenommen ist, wobei das Gehäuse 3 mit der Traverse 2 lösbar verbunden ist. Im vorliegenden Beispiel ist dies durch eine Klemmverbindung 8 ausgeführt. Das Gehäuse 3 erstreckt sich seitlich um den Saugwalzengrundkörper 6 durch zwei Seitenwände 7. Bei entsprechender Ausbildung des Saugwalzengrundkörpers 6 kann das Gehäuse 3 auch nur eine Seitenwand 7 aufweisen. Um jede Seitenwand 7 verläuft ein Saugkanal 5, der seitlich an den Saugwalzengrundkörper 6 geführt ist und im Gehäuse 3 mit einer Saugluftleitung 4 gekoppelt ist. Der Saugwalzengrundkörper 6 besitzt radial verlaufende seitliche Öffnungen 11, die mit am Umfang austretenden Öffnungen 10 gekoppelt sind.

Konzentrisch zum Saugwalzengrundkörper 6 ist ein Saugringelement 9 angeordnet. Das Saugringelement 9 besitzt radial am Umfang austretende Durchgangsbohrungen 12, die mit den Öffnungen 10 des Saugwalzengrundkörpers 6 annährend deckungsgleich lagefixiert sind. Dies wird beispielsweise durch eine formschlüssige Verbindung erreicht, durch die die Durchgangsbohrungen 12 zu den Öffnungen 10 positioniert werden. Das Saugringelement 9 besteht mindestens aus zwei Teilen 9.1; 9,2. Beide Teile 9.1; 9,2 sind lösbar verbunden. Eine einfache Verbindung läßt sich erreicht durch eine etwa U-förmige Spange als Verbindungselement 16, die in axialen Bohrungen des Saugringelementes 9 bzw. in dessen Teile 9.1; 9.2 diese verbindend eingreift. Weitere bevorzugte Verbindungsmöglichkeiten sind z.B. ein Drehgelenk und eine lösbare Schnappverbindung oder zwei lösbare Schnappverbindungen. Bei Verwendung eines mehrteiligen Saugringelementes 9 erhöht sich entsprechend auch die Anzahl der Verbindungsstellen.

Für im Schöndruck hergestellte Bogen 15 wird ein Saugringelement 9 mit breiterer Bogentragfläche 17 verwendet (Fig. 4). Für in Widerdruck oder Schön- und Widerdruck hergestellte Bogen 15 wird ein Saugringelement 9 mit schmalerer Bogentragfläche 17 verwendet, die konisch an den Seitenflächen des Saugringelementes 9 abfällt. Je nach Sujet kann bei entsprechendem Platz auch das breitere Saugringelement 9 gemäß Fig. 4 Verwendung finden. Durch die zwei- oder mehrteilige Ausbildung des Saugringelementes 9 ist mit geringem Aufwand ein schneller Wechsel durch den Bediener möglich.

### Bezugszeichenaufstellung

- 1: Antriebswelle
- 2: Traverse
- 3: Gehäuse
- 4: Saugluftleitung
- 5: Saugkanal
- 6: Saugwalzengrundkörper
- 7: Seitenwand
- 8: Klemmverbindung
- 9: Saugringelement
- 9.1: Teil von 9
- 9.2: Teil von 9
- 10: Öffnungen
- 11: Öffnungen
- 12: Durchgangsbohrungen
- 13: Kettensystem
- 14: Förderrichtung
- 15: Bogen
- 16: Verbindungselement
- 17: Bogentragfläche

## Patentansprüche

1. Bogenbremse im Ausleger einer Druckmaschine mit einem auf einer Antriebswelle angeordneten, stirnseitig und umfangsseitig Öffnungen aufweisenden Saugwalzengrundkörper (6) und einem Saugkanäle, die mit einer Saugluftleitung gekoppelt sind, aufweisenden Gehäuse, wobei vor dem Auslegerstapel quer zur Förderrichtung die mehrere Bogenbremsen aufnehmende Antriebswelle angeordnet ist,
**dadurch gekennzeichnet,**
daß auf dem stirnseitig mit der Saugluftleitung (4) gekoppelten Saugwalzengrundkörper (6) konzentrisch ein mehrteiliges, lagefixiertes Saugringelement (9) angeordnet ist, an dem radial am Umfang angeordnete Durchgangsbohrungen (12) mit am Umfang des Saugwalzengrundkörpers (6) angeordneten Öffnungen (11) annähernd deckungsgleich gekoppelt sind.

2. Bogenbremse nach Anspruch 1,
**dadurch gekennzeichnet,**
daß die Teile (9.1, 9.2) des Saugringelementes (9) durch Verbindungselemente (16) lösbar verbunden sind.

3. Bogenbremse nach Anspruch 1,
**dadurch gekennzeichnet,**
daß die Saugringelemente (9) für im Schöndruck bedruckte Bogen (15) eine breite Bogentragfläche (17) aufweisen.

4. Bogenbremse nach Anspruch 1,
**dadurch gekennzeichnet,**
daß die Saugringelemente (9) für im Widerdruck oder Schön- und Widerdruck bedruckte Bogen (15) eine schmale Bogentragfläche (17) aufweisen.

5. Bogenbremse nach Anspruch 4,
**dadurch gekennzeichnet,**
daß die Bogentragfläche (17) konisch an den Seitenflächen der Saugringelemente (9) abfällt.

## Claims

1. Sheet brake in the delivery of a printing press with a suction roller base body (6) having arranged on a drive shaft on its end face and around its periphery openings and a housing having a suction channel which is linked to a suction lead, wherein prior to the delivery pile transverse to the feed direction, the drive shaft receiving several sheet brakes is arranged, characterised in that on the suction roller base body (6) linked on its end face with the suction lead (4) is arranged concentrically a multi-part suction ring element (9) in fixed position, against which through bores (12) arranged radially at the periphery are linked substantially in register with openings (11) arranged at the periphery of the suction roller base body (6).

2. Sheet brake according to Claim 1, characterised in that the parts (9.1, 9.2) of the suction ring element (9) are releasably connected by means of connection elements (16).

3. Sheet brake according to Claim 1, characterised in that the suction ring elements (9) have a broad sheet support surface (17) for sheets (15) printed by recto printing.

4. Sheet brake according to Claim 1, characterised in that the suction ring elements (9) have a narrow sheet support surface (17) for sheets (15) printed in verso printing or recto and verso.

5. Sheet brake according to Claim 4, characterised in that the sheet support surface (17) falls away conically at the side surfaces of the suction ring elements (9).

## Revendications

1. Frein de feuilles dans le dispositif de sortie d'une machine d'impression qui comporte un corps de base d'un cylindre aspirant (6) agencé sur un arbre d'entraînement et comportant frontalement et périphériquement des ouvertures, et un boîtier comportant des canaux d'aspiration qui sont couplés à une conduite d'air d'aspiration, l'arbre d'entraînement qui reçoit plusieurs freins de feuilles étant agencé devant la pile du dispositif de sortie transversalement à la direction de transport,
caractérisé en ce que sur le corps de base du cylindre aspirant (6) couplé frontalement à la conduite d'air d'aspiration (4) est agencé de façon concentrique un élément annulaire d'aspiration (9) en plusieurs pièces, fixé en position, sur lequel des perçages traversants (12) pratiqués radialement sur la périphérie sont couplés à des ouvertures (11) pratiquées sur la périphérie du corps de base du cylindre aspirant (6), approximativement à recouvrement identique.

2. Frein de feuilles selon la revendication 1,
caractérisé en ce que les pièces (9.1,9.2) de l'élément annulaire d'aspiration (9) sont reliées, de façon amovible, par des éléments de liaison (16).

3. Frein de feuilles selon la revendication 1,
caractérisé en ce que les éléments annulaires d'aspiration (9) présentent, pour des feuilles (15) imprimées au recto, une face de support de feuilles (17) large.

4. Frein de feuilles selon la revendication 1,
caractérisé en ce que les éléments annulaires d'aspiration (9) présentent, pour des feuilles (15) imprimées au verso ou au recto et au verso, une face de support de feuilles (17) étroite.

5. Frein de feuilles selon la revendication 4,
caractérisé en ce que la face de support de feuilles (17) se dégrade coniquement sur les faces latérales des éléments annulaires d'aspiration (9).
